# EUROPÄISCHE PATENTANMELDUNG

(11) **EP 1 932 990 A2**
(43) Veröffentlichungstag der Anmeldung: **18.06.2008**
(21) Anmeldenummer: 07023399.4
(22) Anmeldetag: 04.12.2007
(51) Int. Cl.: E05C 9/00, E05B 65/10

(54) **Schliessanlage für Türen, Fenster oder dergleichen, insbesondere Treibstangenschloss mit Panikfunktion und Mehrpunktverriegelung**

(30) Priorität: 16.12.2006 DE 102006059568
(71) Anmelder: Carl Fuhr GmbH & Co. KG, 42579 Heiligenhaus (DE)
(72) Erfinder: Töpfer, Stefan, 42553 Velbert (DE)
(74) Vertreter: von dem Borne, Andreas

(57) **Zusammenfassung**

Es handelt sich um eine Schließanlage für Türen, Fenster oder dergleichen, insbesondere Treibstangenschloss mit Panikfunktion und Mehrpunktverriegelung, mit einem drücker- und schlüsselbetätigbaren Zentralschloss (1) mit Schlossfalle (5), Zentralriegel (6), Schlossnuss (7) und Schließzylinder (8), wobei
- die Schlossnuss (7) über eine Schlosskette (9) auf den Zentralriegel (6) und Zusatzverriegelungen (3) betätigende Treibstangen (4) arbeitet und einen Kettenmitnehmer sowie einen Panikmitnehmer aufweist,
- der Kettenmitnehmer (12) mit der Schlosskette (9) und der Panikmitnehmer (13) mit einem Panikübersetzungshebel (14) zusammenwirken,
- eine schwenkbar gelagerte Riegelsperre (17) mittels der Schließnase des Schließzylinders aus einer die Schlosskette (9) freigebenden "Entriegelungsstellung" in eine die Schlosskette blockierende "Verriegelungsstellung" verstellbar ist und
- die Riegelsperre mit dem Panikübersetzungshebel (14) bei Drückerbetätigung (auf der Türinnenseite) aus der "Verriegelungsstellung" in die "Entriegelungsstellung" verstellbar ist.

Diese Schließanlage ist **dadurch gekennzeichnet**, dass die Riegelsperre mit der Schließnase des Schließzylinders derart in Wirkverbindung steht, dass sie die sich in einer den Zentralriegel blockierenden Blockierstellung befindliche Schließnase im Zuge der Entriegelung über den Panikübersetzungshebel aus dem Bereich des Zentralriegels heraus in eine Freigabeposition überführt. Dazu kann die Riegelsperre über einen Übertragungshebel mit dem Schließbart in Wirkverbindung stehen.

## Beschreibung

Die Erfindung betrifft eine Schließanlage für Türen, Fenster oder dergleichen, insbesondere ein Treibstangenschloss mit Panikfunktion und Mehrpunktverriegelung, mit einem drücker- und schlüsselbetätigbaren Zentralschloss mit Schlossfalle, Zentralriegel, Schlossnuss und Schließzylinder, wobei
- die Schlossnuss über eine Schlosskette auf den Zentralriegel und Zusatzverriegelungen betätigende Treibstangen arbeitet und einen Kettenmitnehmer sowie einen Panikmitnehmer aufweist,
- der Kettenmitnehmer mit der Schlosskette und der Panikmitnehmer mit einem Panikübersetzungshebel zusammenwirken,
- eine schwenkbar gelagerte Riegelsperre mittels der Schließnase des Schließzylinders aus einer die Schlosskette freigebenden "Entriegelungsstellung" in eine die Schlosskette blockierende "Verriegelungsstellung" verstellbar ist und
- die Riegelsperre mit dem Panikübersetzungshebel bei Drückerbetätigung (auf der Türinnenseite) aus der "Verriegelungsstellung" in die "Entriegelungsstellung" verstellbar ist.

Eine solche Schließanlage ist aus der DE 10 2004 012 108 B4 bekannt geworden. Durch Betätigung des Drückers nach oben lassen sich die oberhalb und unterhalb des Hauptschlosskastens befindlichen Zusatzverriegelungen ausfahren. Anschließend lässt sich dieser vorverriegelte Zustand über die Riegelsperre mittels des Schließzylinders in eine Sperrstellung bringen. Das Zentralschloss lässt sich folglich über den Schließzylinder gegen unbefugtes Öffnen von außen sperren. Von der Türinnenseite her können sämtliche Verriegelungspunkte jederzeit ohne Türschlüssel durch einfaches Drücken des Türdrückers eingezogen werden. Durch den Aufbau der vierteiligen Schlossnuss mit den beiden Schlossnusshälften, dem Panikmitnehmer und dem Kettenmitnehmer sowie unter Berücksichtigung von zwei zugehörigen unterschiedlich langen Drückerbolzen besitzt das insoweit bekannte Türschloss eine drückerbetätigte Panikmehrpunktverriegelung, die sowohl für Türen DIN-links als auch DIN-rechts verwendet werden können. Auf welcher Schlossseite sich die Panikfunktion befinden soll, wird von dem Monteur durch das wahlweise Einstecken der jeweiligen Drückerbolzen festgelegt. Der längere Drückerbolzen betätigt grundsätzlich den Panikmitnehmer und definiert die Türinnenseite. Außer dem an sich bekannten Umsetzen der Schlossfalle müssen dann keine weiteren Umstellungen an der Schließanlage vorgenommen werden. Das insoweit bekannte Türschloss hat sich bewährt. Bei der bekannten Schließanlage wird üblicherweise ein DIN-Schließzylinder, zum Beispiel DIN-Profilzylinder für beidseitige Schlüsselbetätigung eingesetzt. Da die Riegelsperre, welche auch als Innenriegel bezeichnet wird, zur Verriegelung direkt über den Schließbart bzw. die Schließnase des Profilzylinders betätigt wird, besteht die Möglichkeit, dass der Schließbart bei nicht abgezogenem Schlüssel in undefinierten Stellungen verweilen kann, so dass die Panikbetätigung über die Drückernuss gegebenenfalls blockiert wird.

Außerdem ist es bekannt, bei herkömmlichen Schließanlagen ohne Panikfunktion Schließzylinder mit innenseitigem Knauf auf Basis eines DIN-Schließzylinders einzusetzen. Diese Schließzylinder lassen sich nicht um 360° drehen, sondern besitzen Anschläge, um die Drehung auf ca. 135° zu begrenzen. In der Praxis werden derartige Zylinder als "90°-Zylinder" bezeichnet. Derartige Schließzylinder werden üblicherweise so eingebaut, dass sich der Knauf auf der Türinnenseite befindet. Durch die Anschläge in diesen Zylindern entsteht auf der Innenseite der Tür ein Indikator für den verriegelten Zustand (zum Beispiel Knauf waagerecht) und den vorverriegelten bzw. nicht verriegelten Zustand (zum Beispiel Knauf 135° gedreht). Derartige 90°-Schließzylinder lassen sich nicht ohne Weiteres mit Schließanlagen mit Panikfunktion kombinieren, da aufgrund des begrenzten Drehbereiches des Zylinders die Gefahr besteht, dass die Schließnase wiederum die Panikfunktion stört. Im Übrigen würde ein solcher 90°-Schließzylinder bei einer herkömmlichen Schließanlage mit Panikfunktion nicht zuverlässig den korrekten Verriegelungszustand über seinen Indikator, zum Beispiel den Knauf, anzeigen.

Der Erfindung liegt die Aufgabe zugrunde, eine Schließanlage, insbesondere ein Treibstangenschloss mit Panikfunktion und Mehrpunktverriegelung, zu schaffen, welches auf einfache und kostengünstige Weise eine einwandfreie und insbesondere störungsfreie Panikfunktion gewährleistet, und zwar auch bei Verwendung eines Schließzylinders ohne Freilauffunktion sowie eines 90°-Schließzylinders.

Zur Lösung dieser Aufgabe lehrt die Erfindung bei einer gattungsgemäßen Schließanlage der eingangs beschriebenen Art, dass die Riegelsperre mit der Schließnase des Schließzylinders derart in Wirkverbindung steht, dass sie die sich in einer den Zentralriegel blockierenden Blockierstellung befindliche Schließnase im Zuge der Entriegelung über den Panikübersetzungshebel aus dem Bereich des Zentralriegels heraus in eine Freigabeposition überführt. - Dabei geht die Erfindung von der Erkenntnis aus, dass eine blockadefreie Paniköffnung selbst bei Verwendung eines Schließ- bzw. Profilzylinders ohne Freilauffunktion sowie bei Verwendung eines 90°-Schließzylinders gewährleistet werden kann, wenn nicht nur die Schließnase im Zuge einer Verriegelung auf die Riegelsperre arbeitet, sondern auch umgekehrt die Riegelsperre auf den Schließzylinder bzw. auf dessen Schließnase arbeitet, so dass die Riegelsperre über diese "beidseitige" Wirkverbindung stets dafür sorgt, dass die Schließnase aus einer eventuellen Blockierstellung herausgeführt wird, wenn die Riegelsperre im Zuge einer Panikbetätigung über den Panikübersetzungshebel verschwenkt wird.

Dazu schlägt die Erfindung in besonders bevorzugter Ausführungsform vor, dass die Riegelsperre über einen Übertragungshebel mit der Schließnase des Schließzylinders in Wirkverbindung steht. Dieser Übertragungshebel ist mit der Schließnase gekoppelt, so dass die Riegelsperre, sofern sie auf den Übertragungshebel arbeitet, zugleich die Schließnase verdreht. Der Übertragungshebel ist dabei vorzugsweise als dem Schließzylinder zugeordneter und drehbar gelagerter Übertragungsring ausgebildet, wobei die Schließnase den Übertragungshebel rotierend mitnimmt und umgekehrt der Übertragungsring die Schließnase rotierend mitnimmt. Dabei ist es zweckmäßig, wenn der Übertragungshebel, zum Beispiel der Übertragungsring, eine Aufnahme aufweist, in welche die Schließnase eingreift. Die Wirkverbindung zwischen Riegelsperre einerseits und Übertragungshebel andererseits kann formschlüssig und/oder kraftschlüssig erfolgen. In besonders bevorzugter Ausführungsform der Erfindung weist der Übertragungshebel eines erstes Zahnsegment auf, welches mit dem zweiten Zahnsegment der Riegelsperre zusammenwirkt. Dabei ist es zweckmäßig, wenn sich das erste Zahnsegment an dem Übertragungshebel als lediglich Teilverzahnung über lediglich einen begrenzten Umfangsbereich des Ringes erstreckt.

Im Rahmen der Erfindung wird die Schließnase des Schließzylinders folglich von zum Beispiel einem Übertragungsring umschlossen, auf dem sich ein Zahnsegment befindet. Durch Drehen des Schließzylinders wird der in einer Führungsaufnahme drehbar gelagerte Übertragungsring stets zwangsweise mitgedreht. Wird das Schloss über einen Schließzylinder verriegelt, so nimmt das auf dem Ring befindliche Zahnsegment den im Schloss gelagerten und ebenfalls mit einem Zahnsegment versehenen Innenriegel bzw. die Riegelsperre mit und verriegelt dadurch die Kette. Bei einer Panikauslösung über die Drückernuss wird die Riegelsperre durch den Panikübertragungshebel wieder in die vorverriegelte bzw. nicht verriegelte Stellung zurückgedreht. Dabei ist nun von besonderer Bedeutung, dass sich der um den Zylinder liegende Übertragungsring ebenfalls zurückdreht, wobei die Schließnase zwangsweise mitgenommen wird.

Vorteilhaft ist dabei, dass als Schließzylinder ein lediglich über einen begrenzten Winkelbereich α verstellbarer Schließzylinder eingesetzt werden kann, zum Beispiel ein so genannter "90°-Zylinder". Dieser kann von der einen Seite mittels eines Betätigungsknaufes und von der gegenüberliegenden Seite mittels eines Schlüssels betätigbar sein. Besonders vorteilhaft ist in diesem Zusammenhang außerdem, dass durch die zwangsweise eingerichtete Wirkverbindung zwischen Riegelsperre einerseits und Schließnase andererseits zuverlässig gewährleistet ist, dass der Knauf stets zuverlässig den Verriegelungszustand des Schlosses anzeigt. Im Übrigen werden die eingangs beschriebenen Gefahren einer Blockade zuverlässig vermieden. Dieser 90°-Schließzylinder kann als Profilzylinder, aber auch als Rundzylinder bzw. Ovalzylinder ausgebildet sein.

Es liegt aber auch im Rahmen der Erfindung, dass ein beidseitig mittels eines Schlüssels betätigbarer 360°-Zylinder eingesetzt wird, der auch als DIN-Schließzylinder, zum Beispiel DIN-Profilzylinder, bezeichnet wird. Auch diese 360°-Zylinder können als Profilzylinder oder Rundzylinder bzw. Ovalzylinder ausgebildet sein. Selbst wenn ein Schlüssel in diesem Schließzylinder steckt, gewährleistet die erfindungsgemäße Ausgestaltung, dass im Zuge einer Panikbetätigung keine Blockaden auftreten können. Sind die beiden Zahnsegmente zum Beispiel bei einem DIN-Zylinder mit abgezogenem Schlüssel nicht in Eingriff, so wird die Riegelsperre im Leerhub zurückgedreht, der um den Profilzylinder liegende Übertragungsring wird nicht gedreht. Dennoch kann keine Blockadestellung eintreten, da durch die Ausgestaltung mit dem Teilzahnsegment gewährleistet ist, dass ein solcher Leerhub nur ausgeführt wird, wenn sich die Schließnase in einer unproblematischen Stellung befindet, zum Beispiel bei abgezogenem Schlüssel.

Um im Übergangsbereich zwischen Leerhub des Innenriegels und Eingriff der Zahnsegmente eine besonders zuverlässige Funktion zu gewährleisten schlägt die Erfindung vor, dass dem Übertragungshebel eine Positioniereinrichtung zugeordnet ist, welche den Übertragungshebel in eine oder in mehrere Sollstellungen positioniert. Dazu kann es zweckmäßig sein, dass die Positioniereinrichtung zumindest ein Federelement aufweist, welches in ein oder mehrere Sollpositionen in eine Federaufnahme eingreift. Ein solcher federbeaufschlagter Ring gewährleistet einen sauberen Zahneingriff in dem beschriebenen Übergangsbereich.

Schließlich ist es zweckmäßig, wenn die Schließanlage in an sich bekannter Weise eine geteilte Schlossnuss mit zumindest einer ersten Schlossnusshälfte und einer zweiten Schlossnusshälfte aufweist, wobei zwischen der ersten Schlossnusshälfte und der zweiten Schlossnusshälfte der Kettenmitnehmer und der Panikmitnehmer angeordnet sind, wobei der Kettenmitnehmer mit der Schlosskette und der Panikmitnehmer mit einem Panikübersetzungshebel zusammenwirken, wobei ein längerer Drückerbolzen in die erste Schlossnusshälfte einsetzbar ist und bei Betätigung den Panikmitnehmer sowie den Kettenmitnehmer mit vorgegebenem Freigang mitnimmt, wobei ein kürzerer Drückerbolzen in die zweite Schlossnusshälfte einsetzbar ist, welche den zugeordneten Kettenmitnehmer mit vorgegebenem Freigang betätigt, und wobei der Panikübersetzungshebel mit der Riegelsperre bei Drückerbetätigung des längeren Drückerbolzens in schlossöffnendem Sinne zusammenwirkt. Einzelheiten dazu werden in der Figurenbeschreibung behandelt.

Insgesamt zeichnet sich die Erfindung durch komfortables Öffnen einer Tür von der Innenseite ohne vorheriges Entriegeln des Schlosses bei Verwendung von DIN-Schließzylindern mit und ohne Knauf sowie 90°-Zylindern aus. Es sind lediglich minimale Veränderungen an den Bauteilen nötig, um unterschiedliche Zylindertypen einzusetzen. Stets wird ein sicheres Zurückführen der Schließnase gewährleistet, falls sich diese im Eingriff befindet. Funktionsstellungen in der Schlossmechanik, in welchen die Schließnase eine Panikentriegelung blockieren könnte, werden zuverlässig vermieden. Dieses gilt insbesondere auch für den Einsatz von 90°-Zylindern, wobei dort zugleich erreicht wird, dass an dem Türknauf stets der Verriegelungszustand der Tür erkennbar ist.

Im Folgenden wird die Erfindung anhand von lediglich ein Ausführungsbeispiel darstellenden Zeichnungen näher erläutert. Es zeigen:
- Fig. 1: ein Treibstangenschloss mit Panikfunktion und Mehrpunktverriegelung in schematischer Seitenansicht,
- Fig. 2: einen Ausschnitt aus dem Gegenstand nach Fig. 1 im Bereich des Zentralschlosses mit abgenommenem Schlossdeckel und in der Funktionsstellung "Vorverriegelt",
- Fig. 3: den Gegenstand nach Fig. 2 in der Stellung "Verriegelt",
- Fig. 4: den Gegenstand nach Fig. 3 in der Stellung "Panikbetätigung von innen",
- Fig. 5: einen Querschnitt durch den Schlossnussbereich,
- Fig. 6: den Gegenstand nach Fig. 5 mit umgesetzten Drückerbolzen,
- Fig. 7: einen Ausschnitt aus dem Gegenstand nach Fig. 2 in abgewandelter Ausführungsform,
- Fig. 8: einen Ausschnitt aus dem Gegenstand nach Fig. 2 mit Fehlbedienungssperre,
- Fig. 9a, b: die Funktionsstellungen des Schließzylinders des Schlosses nach Fig. 2 in einer anderen Ansicht.

In den Figuren ist eine Schließanlage für Türen, und zwar ein Treibstangenschloss mit Panikfunktion und Mehrpunktverriegelung dargestellt. Nach Fig. 1 besteht die Mehrpunktverriegelung aus einem Zentralschloss 1 und weiteren an einer gemeinsamen Stulpe 2 angebrachten Zusatzverriegelungen 3, die von hinter der Stulpe 2 angeordneten Treibstangen 4 betätigt werden. Die Zusatzverriegelungen 3 weisen nach dem Ausführungsbeispiel Schwenkriegel auf, es können aber auch Bolzenriegel sowie andere Verriegelungsarten eingesetzt werden. Die Schließanlage weist ein drücker- und schlüsselbetätigbares Zentralschloss 1 mit einer federbeaufschlagbaren Schlossfalle 5 auf, ferner mit einem Zentralriegel 6, einer mehrteiligen Schlossnuss 7 und einem Schließzylinder 8, der als Profilzylinder ausgeführt sein kann. Die Schlossnuss 7 arbeitet über eine Schlosskette 9 auf den Zentralriegel 6 und auf die die Zusatzverriegelungen 3 betätigenden Treibstangen 4. Zwischen einer ersten Schlossnusshälfte 10 und einer zweiten Schlossnusshälfte 11 sind ein Kettenmitnehmer 12 und ein Panikmitnehmer 13 unter Bildung der Schlossnuss koaxial angeordnet. Der Kettenmitnehmer 12 wirkt mit der Schlosskette 9 zusammen, der Panikmitnehmer 13 wirkt mit einem Panikübersetzungshebel 14 zusammen. In die erste Schlossnusshälfte 10 ist ein längerer Drückerbolzen 15 einsetzbar, der bei Betätigung den Panikmitnehmer 13 sowie den Kettenmitnehmer 12 mit vorgegebenem Freigang mitnimmt. In die zweite Schlossnusshälfte 11 ist ein kürzerer Drückerbolzen 16 eingesetzt, welcher den zugeordneten Kettenmitnehmer 12 mit vorgegebenem Freigang betätigen kann. Ferner ist eine schwenkbar gelagerte Riegelsperre 17 vorgesehen (die auch als Innenriegel bezeichnet wird), welche mittels des Schließzylinders 8 bzw. mittels dessen Schließnase 45 aus einer die Schlosskette 9 freigebenden "Entriegelungsstellung" bei ausgefahrenem Zentralriegel 6 und in Verriegelungsstellung befindlichen Zusatzverriegelungen 3 in eine die Schlosskette blockierende "Verriegelungsstellung" bzw. Totpunktstellung verstellbar ist. Der Panikübersetzungshebel 14 wirkt mit der Riegelsperre 17 bei türinnenseitiger Drückerbetätigung des längeren Drückerbolzens 15 in schlossöffnendem Sinne zusammen. Die erste Schlossnusshälfte 10 und die zweite Schlossnusshälfte 11 weisen zwei auf einem Drehkreis um einen vorgegebenen Drehwinkel versetzte (nicht näher dargestellte) Mitnehmerarme auf, zwischen denen jeweils ein Mitnehmernocken 22, 23 des Kettenmitnehmers 12 vorkragt, wobei zwischen der ersten Schlossnusshälfte 10 und dem Kettenmitnehmer 12 ein Freigang von 45° gebildet ist. Der Panikmitnehmer 13 weist eine von dem zugeordneten Mitnehmernocken 22 des Kettenmitnehmers 12 mit vorgegebenem Bewegungsspiel durchdrungene Durchbrechung 24 auf und ist teilweise in einer bettartigen Vertiefung 25 des Kettenmitnehmers 12 gelagert. Der Kettenmitnehmer 12 besitzt eine gabelförmige Aufnahme 26 für einen Betätigungsnocken 27 an der Schlosskette 9 bzw. an einem zugeordneten Kettenhebel der Schlosskette. Der Panikmitnehmer 13 weist einen auf eine Steuerkurve 28 an dem schwenkbar gelagerten Panikübersetzungshebel 14 arbeitenden Steuerzapfen 29 auf. Der Panikmitnehmer 13 besitzt eine Bolzenaufnahme für ein längeres Mehrkantende 30, zum Beispiel Vierkantende am längeren Drückerbolzen 15, die als ein 45°-Freigang-Gesperre 31 für den längeren Drückerbolzen 15 bzw. sein eintauchendes Mehrkantende 30 ausgebildet ist. Der längere Drückerbolzen 15 kann aber auch mit seinem längeren Mehrkantende 30 in die zweite Schlossnusshälfte 11 und der kürzere Drückerbolzen 16 mit seinem kürzeren Mehrkantende 32 in die erste Schlossnusshälfte 10 eingesetzt sein, wobei das längere Mehrkantende 30 des längeren Drückerbolzens 15 mit vorgegebenem Bewegungsspiel durch eine kreisrunde Durchbrechung 33 des Kettenmitnehmers 12 hindurch in das Freigang-Gesperre 31 des Panikmitnehmers 13 zu seiner Betätigung eindringt. Dabei wird die Türinnenseite stets durch die Einsteckseite des längeren Drückerbolzens 15 definiert.

Die Drückerbolzen 15, 16 weisen jeweils einen ihre Mehrkantenden 30, 32 begrenzenden Kragen 34, 35, zum Beispiel eine Sicherungsscheibe auf und sind von einer auf der Sicherungsscheibe aufstehenden Druckfeder 36, 37 umgeben. Die beiden Schlossnusshälften 10, 11 weisen rückseitig auf der der Schlosskette 9 abgewandten Seite Anformungen 38, 39 bzw. Ansätze auf, die fallenseitig von zumindest einem (nicht dargestellten) federbeaufschlagten Rückstellstößel und auf der gegenüberliegenden Seite getrennt von jeweils einem eigenen (nicht dargestellten) federbeaufschlagten Rückstellstößel beaufschlagt sind. - Der schwenkbar gelagerte Panikübersetzungshebel 14 ist gegen einen Riegelnocken 43 an der Riegelsperre 17 unterhalb der Schwenkachse 44 des Innenriegels 17 zu dessen Betätigung verschwenkbar.

Erfindungsgemäß steht die Riegelsperre 17 über einen Übertragungshebel 46 mit der Schließnase 45 in Wirkverbindung. Dazu ist der Übertragungshebel 46 als dem Schließzylinder 8 zugeordneter und drehbar gelagerter Übertragungsring 46 ausgebildet, wobei die Schließnase 45 den Übertragungsring 46 rotierend mitnimmt und umgekehrt. Der Übertragungsring 46 weist dazu eine (schlitzförmige) Aufnahme 47 auf, in welche der Schließbart 45 eingreift. Ferner ist erkennbar, dass der Übertragungsring 46 ein erstes Zahnsegment 48 aufweist, welches mit einem zweiten Zahnsegment 49 der Riegelsperre 17 zusammenwirkt. Dabei ist das erste Zahnsegment 48 des Übertragungsringes 46 als Teilverzahnung über lediglich einen begrenzten Umfangsbereich des Ringes 46 ausgebildet. Der Übertragungsring 46 ist in einer an das Schlossgehäuse 50 angeschlossenen Führungsaufnahme 51 drehbar gelagert.

In dem dargestellten Ausführungsbeispiel ist der Schließzylinder 8 als lediglich über einen begrenzten Winkelbereich verstellbarer Schließzylinder ausgebildet, welcher als 90°-Zylinder bezeichnet wird und von der einen Seite mittels eines Betätigungsknaufes K und von der gegenüberliegenden Seite mittels eines nicht dargestellten Schlüssels betätigbar ist.

Die Funktionsweise des erfindungsgemäßen Schlosses wird im Folgenden anhand der Fig. 2 bis 9 erläutert:

Zunächst befindet sich der längere Drückerbolzen 15 mit dem längeren Mehrkantende 30 in der ersten Schlossnusshälfte 10 und der kürzere Drückerbolzen 16 mit dem kürzeren Mehrkantende 32 in der zweiten Schlussnusshälfte 11. Die Schlossfalle 5 steht federkraftbeaufschlagt vor. - Nach Fig. 2 wird die erste Schlossnusshälfte 10 durch Drückerbetätigung des längeren Drückerbolzens 15 um 45° gegen Uhrzeigersinn gedreht. Dabei werden der Kettenmitnehmer 12 und der Panikmitnehmer 13 mitgedreht. Der Steuerzapfen 29 des Panikmitnehmers 13 verschwenkt den Panikübersetzungshebel 14 im Uhrzeigersinn. Die Schlosskette 9 wird durch den Kettenmitnehmer 12 etwa 20 mm nach unten verschoben. Hierdurch werden die Zusatzverriegelungen 3 und der Zentralriegel 6 in Verriegelungsstellung ausgefahren. Die zweite Schlossnusshälfte 11 dreht sich nicht mit. - Wird der Türdrücker und folglich längere Drückerbolzen 15 losgelassen, so stellt sich die Schlossnuss 7 federkraftbeaufschlagt in ihre Ausgangsstellung zurück. Der Kettenmitnehmer 12 und der Panikmitnehmer 13 bewegen sich nicht mit zurück. Aufgrund der Freigangbereiche bleiben diese in der zuvor eingenommenen Stellung stehen. - Nach Fig. 3 wird durch Drehen des Schließzylinders 8 bzw. seiner Mitnehmernase 45 gegen den Uhrzeigersinn die Riegelsperre 17 im Uhrzeigersinn gedreht und in eine die Schlosskette 9 blockierende Verriegelungsstellung überführt. In der Verriegelungsstellung gemäß Fig. 3 blockiert die Riegelsperre 17 die Schlosskette 9 indem die Blockierflanke 18 der Riegelsperre 17 gegen die Blockierflanke 19 der Schlosskette 9 anliegt, so dass die Schlosskette nicht zurück (nach oben) überführt werden kann.

Dabei zeigt eine vergleichende Betrachtung der Fig. 2 und 3, dass durch Drehen des Profilzylinders 8 der in der Führungsaufnahme 51 gelagerte Ring 46 immer zwangsweise mitgedreht wird. Wird das Schloss über den Profilzylinder 8 verriegelt, nimmt das auf dem Ring 46 befindliche Zahnsegment 48 den im Schloss gelagerten und ebenfalls mit einem Zahnsegment 49 versehenen Innenriegel 17 mit und verriegelt dadurch die Kette (vgl. Fig. 3).

Der kürzere Drückerbolzen 16 taucht mit seinem kürzeren Mehrkantende 32 lediglich in die zweite Schlossnusshälfte 11 ein. Durch Drehen des kürzeren Drückerbolzens 16 über den Türdrücker im Uhrzeigersinn werden die zweite Schlossnusshälfte 11 und damit auch der Kettenmitnehmer 12 mitgedreht. Die Schlosskette 9 kann um circa 3 mm in Öffnungsrichtung verlagert werden. Weiter kann die zweite Schlossnusshälfte 11 nicht gedreht werden, da der Innenriegel 17 die Schlosskette 9 und damit auch den Kettenmitnehmer 12 sperrt. Ein Öffnen des Türschlosses ist durch den auf der Außenseite verwendeten kürzeren Drückerbolzen 11 nicht möglich. Die erste Schlossnusshälfte 10 bleibt während des Öffnungsversuches federkraftbeaufschlagt in ihrer Ausgangsstellung stehen. Ebenso wenig dreht sich der Panikmitnehmer 13 mit. - Nach Fig. 4 taucht das längere Mehrkantende 30 des längeren Drückerbolzens 15 auf der Türinnenseite in die Schlossnuss 7 ein. Dabei werden sowohl die erste Schlossnusshälfte 10 als auch der mittig im Nusspaket untergebrachte Panikmitnehmer 13 von dem längeren Mehrkantende 30 durchdrungen. Bei einer Drückerbetätigung auf der Türinnenseite wird neben der ersten Schlossnusshälfte 10 und dem Kettenmitnehmer 12 auch der Panikmitnehmer 13 im Uhrzeigersinn verschwenkt. Durch die Verschwenkung des Panikmitnehmers 13 wird der Panikübersetzungshebel 14 gegen Uhrzeigersinn verschwenkt. Als Folge drückt eine untere Steuerfläche 52 des Panikübersetzungshebels 14 gegen den Innenriegel 17 bzw. seinen Riegelnocken 43. Der Innenriegel 17 wird entgegen Uhrzeigersinn in Öffnungsrichtung geschwenkt. Bereits nach ca. 4° bis 8° Nussdrehung gibt der Innenriegel 17 die Schlosskette 9 frei und ermöglicht durch Weiterdrehen das Öffnen der Mehrpunktverriegelung. - Durch Weiterdrehen der ersten Schlossnusshälfte 10, des Panikmitnehmers 13 und des Kettenmitnehmers 12 auf 45° werden sämtliche Zusatzverriegelungen 3, der Zentralriegel 6 und zuletzt auch die Schlossfalle 5 vollständig eingefahren.

Nach Loslassen des Türdrückers schwenkt die erste Schlossnusshälfte 10 federkraftbeaufschlagt in ihre Ausgangsstellung zurück, was nicht gezeigt ist. Aufgrund der Freigangbereiche bleiben sowohl der Kettenmitnehmer 12 als auch der Panikmitnehmer 13 dann stehen. Die Schließanlage befindet sich nun wieder in der Grundstellung "offen".

Im Übrigen zeigt eine vergleichende Betrachtung der Fig. 3 und 4, dass im Zuge der Panikauslösung über die Drückernuss durch die erfindungsgemäße Wirkverbindung zwischen Riegelsperre 17 und Schließnase 45 die Schließnase 45 zwangsweise mitgenommen wird. Der Knauf K am 90°-Zylinder zeigt so immer den Verriegelungszustand des Schlosses an. Dazu wird auf eine vergleichende Betrachtung der Fig. 9a und 9b verwiesen, wobei Fig. 9a den Knauf K in der verriegelten Position zeigt. Die Öffnungsrichtung ist durch den Pfeil in Fig. 9a angedeutet. Fig. 9b zeigt die geöffnete bzw. vorverriegelte Position. Die Verriegelungsrichtung ist ebenfalls durch einen Pfeil angedeutet.

In den Fig. 5 und 6 ist das Umsetzen der Drückerbolzen 15, 16 und folglich der Wechsel der Türinnenseite dargestellt, wodurch sich unschwer eine Tür DIN-links oder Tür DIN-rechts verwirklichen lässt, wenn auch die Schlossfalle 5 in herkömmlicher Weise umgesetzt wird.

Ferner ist in Fig. 7 dargestellt, dass in einer vorteilhaften Weiterbildung dem Übertragungshebel 46 eine Positioniereinrichtung 53 zugeordnet sein kann, welche den Übertragungshebel 46 in eine oder in mehrere Sollstellungen positioniert. Dazu weist die Positioniereinrichtung 53 zumindest ein Federelement 54 auf, welches in zwei verschiedenen Sollpositionen in zwei verschiedene Federaufnahmen 55a, b eingreifen kann. Auf diese Weise wird gewährleistet, dass in einem Übergangsbereich zwischen einem Leerhub des Innenriegels 17 und dem Eingriff der Zahnsegmente 48, 49 eine Blockadestellung verhindert wird, so dass er entweder gänzlich in das Zahnsegment 49 des Innenriegels 17 oder aus ihm heraus befördert wird. Damit wird auch in diesem Bereich eine Blockade zuverlässig vermieden. Das Federelement 54 kann zum Beispiel als Schraubenfeder ausgebildet sein, welche sich mit einem Ende an dem Schlossgehäuse abstützt und an deren anderem Ende ein Eingriffselement 54' angeschlossen ist (zum Beispiel eine Kugel oder ein Zylinder), welches in die jeweilige Federaufnahme eingreift.

Schließlich ist in Fig. 8 angedeutet, dass das erfindungsgemäße Schloss mit einer Fehlbedienungssperre 56 ausgestattet sein kann. Dazu ist zum Beispiel zwischen Schlossfalle 5 und Zentralriegel 6 ein federbelasteter und in das Schlossgehäuse eindrückbarer Fehlbedienungshebel 57 verschiebbar gelagert. Dieser arbeitet in entweder blockierendem oder freigebendem Sinne mit der Kette 9 zusammen. Dazu ist der Fehlbedienungshebel 57 mit einer Verzahnung 58 versehen, welche mit einer an der Kette 9 angeordneten Sperrverzahnung 59 zusammenwirkt. Damit wird gewährleistet, dass die Kette 9 lediglich bei eingedrücktem Fehlbedienungshebel 57 bewegt werden kann. Auf diese Weise soll gewährleistet werden, dass die Kette 9 lediglich dann betätigt werden kann, wenn sich die Tür in einer entsprechenden Türaufnahme, zum Beispiel einem Rahmen bzw. einer Zarge befindet. Die Schlossbetätigung ist folglich bei offen stehendem Türflügel nicht möglich, so dass verhindert wird, dass versehentlich der Riegel ausgefahren wird, so dass dann ein Schließen der Türe nicht mehr möglich wäre.

## Patentansprüche

1. Schließanlage für Türen, Fenster oder dergleichen, insbesondere Treibstangenschloss mit Panikfunktion und Mehrpunktverriegelung, mit einem drücker- und schlüsselbetätigbaren Zentralschloss (1) mit Schlossfalle (5), Zentralriegel (6), Schlossnuss (7) und Schließzylinder (8), wobei
- die Schlossnuss (7) über eine Schlosskette (9) auf den Zentralriegel (6) und Zusatzverriegelungen (3) betätigende Treibstangen (4) arbeitet und einen Kettenmitnehmer sowie einen Panikmitnehmer aufweist,
- der Kettenmitnehmer (12) mit der Schlosskette (9) und der Panikmitnehmer (13) mit einem Panikübersetzungshebel (14) zusammenwirken,
- eine schwenkbar gelagerte Riegelsperre (17) mittels der Schließnase (45) des Schließzylinders (8) aus einer die Schlosskette (9) freigebenden "Entriegelungsstellung" in eine die Schlosskette (9) blockierende "Verriegelungsstellung" verstellbar ist und
- die Riegelsperre (17) mit dem Panikübersetzungshebel (14) bei Drückerbetätigung aus der "Verriegelungsstellung" in die "Entriegelungsstellung" verstellbar ist,
**dadurch gekennzeichnet,**
**dass** die Riegelsperre (17) mit der Schließnase (45) des Schließzylinders (8) derart in Wirkverbindung steht, dass sie sich in einer den Zentralriegel (6) blockierenden Blockierstellung befindliche Schließnase (45) im Zuge der Entriegelung über den Panikübersetzungshebel (14) aus dem Bereich des Zentralriegels (6) heraus in eine Freigabeposition überführt.

2. Schließanlage nach Anspruch 1, **dadurch gekennzeichnet, dass** die Riegelsperre (17) über einen Übertragungshebel (46) mit der Schließnase (45) in Wirkverbindung steht.

3. Schließanlage nach Anspruch 2, **dadurch gekennzeichnet, dass** der Übertragungshebel (46) als dem Schließzylinder (8) zugeordneter und drehbar gelagerter Übertragungsring (46) ausgebildet ist, wobei die Schließnase (45) den Übertragungsring (46) rotierend mitnimmt und umgekehrt.

4. Schließanlage nach Anspruch 2 oder 3, **dadurch gekennzeichnet, dass** der Übertragungshebel (46), zum Beispiel der Übertragungsring, eine Aufnahme (47) aufweist, in welche die Schließnase (45) eingreift.

5. Schließanlage nach einem der Ansprüche 2 bis 4, **dadurch gekennzeichnet, dass** der Übertragungshebel (46) ein erstes Zahnsegment (48) aufweist, welches mit einem zweiten Zahnsegment (49) an der Riegelsperre (17) zusammenwirkt.

6. Schließanlage nach Anspruch 5, **dadurch gekennzeichnet, dass** sich das erste Zahnsegment (48) des Übertragungshebels (46), zum Beispiel des Übertragungsringes, als Teilverzahnung über einen lediglich begrenzten Umfangsbereich des Übertragungsringes (46) erstreckt.

7. Schließanlage nach einem der Ansprüche 2 bis 6, **dadurch gekennzeichnet, dass** der Übertragungsring (46) in einer an das Schlossgehäuse (50) angeschlossenen Ringaufnahme (51) drehbar gelagert ist.

8. Schließanlage nach einem der Ansprüche 1 bis 7, **dadurch gekennzeichnet, dass** der Schließzylinder (8) als lediglich über einen begrenzten Winkelbereich (α) verstellbarer Schließzylinder ausgebildet ist.

9. Schließanlage nach einem der Ansprüche 1 bis 8, **dadurch gekennzeichnet, dass** der Schließzylinder (8) als von der einen Seite mittels eines Betätigungsknaufes K und von der gegenüberliegenden Seite mittels eines Schlüssels betätigbarer Schließzylinder ausgebildet ist.

10. Schließanlage nach einem der Ansprüche 1 bis 7, **dadurch gekennzeichnet, dass** der Schließzylinder als beidseitig mittels eines Schlüssels betätigbarer 360°-Zylinder ausgebildet ist.

11. Schließanlage nach einem der Ansprüche 1 bis 10, **dadurch gekennzeichnet, dass** dem Übertragungshebel (46) eine Positioniereinrichtung (53) zugeordnet ist, welche den Übertragungshebel (46) in einer oder in mehreren Sollstellungen positioniert.

12. Schließanlage nach Anspruch 11, **dadurch gekennzeichnet, dass** die Positioniereinrichtung (53) zumindest ein Federelement (54) aufweist, welches in einer Sollposition in zumindest eine Federaufnahme (55a, b) eingreift.

13. Schließanlage nach einem der Ansprüche 1 bis 12, wobei
- die Schlossnuss als geteilte Schlossnuss mit zumindest einer ersten Schlossnusshälfte und zumindest einer Schlossnusshälfte ausgebildet ist,
- zwischen der ersten Schlossnusshälfte (10) und der zweiten Schlossnusshälfte (11) der Kettenmitnehmer (12) und der Panikmitnehmer (13) angeordnet sind,
- der Kettenmitnehmer (12) mit der Schlosskette (9) und der Panikmitnehmer (13) mit einem Panikübersetzungshebel (14) zusammenwirken,
- ein längerer Drückerbolzen (15) in die erste Schlossnusshälfte (10) einsetzbar ist und bei Betätigung den Panikmitnehmer (13) sowie den Kettenmitnehmer (12) mit vorgegebenem Freigang mitnimmt,
- ein kürzerer Drückerbolzen (16) in die zweite Schlossnusshälfte (11) einsetzbar ist, welche den zugeordneten Kettenmitnehmer (12) mit vorgegebenem Freigang betätigt,
- der Panikübersetzungshebel (14) mit der Riegelsperre (17) bei Drückerbetätigung des längeren Drückerbolzens (10) in schlossöffnendem Sinne zusammenwirkt.
